# EUROPÄISCHE PATENTSCHRIFT

(11) **EP 0 089 016 B1**
(45) Veröffentlichungstag und Bekanntmachung des Hinweises auf die Patenterteilung: **05.06.1985**
(21) Anmeldenummer: 83102351.0
(22) Anmeldetag: 10.03.1983
(51) Int. Cl.: B41F 33/00, B41F 5/24

(54) **Verfahren zum automatischen Einstellen der von Flexodruckmaschinen für den Vierfarbendruck ausgedruckten Farben**
Method of automatically adjusting the colours printed by flexographic printing machines in a four-colour printing process
Procédé pour le réglage automatique des couleurs imprimées par les machines d'impression flexographiques imprimant en quatre couleurs

(30) Priorität: 16.03.1982 DE 3209483
(43) Veröffentlichungstag der Anmeldung: 21.09.1983
(73) Patentinhaber: Windmöller & Hölscher, D-49525 Lengerich (DE)
(72) Erfinder: Dotzel, Klaus P., Dr., CH-5412 Gebenstorf (CH); Eschmeier, Heinz, D-4540 Lengerich (DE)
(74) Vertreter: Lorenz, Eduard

## Beschreibung

Die Erfindung betrifft ein Verfahren zum selbsttätigen Einstellen der von Flexodruckmaschinen mit mit Klischee- und Gegendruckzylindern versehenen Druckwerken für den Vierfarbendruck mit den Druckfarben Gelb, Magenta, Cyan und Schwarz ausgedruckten Farben.

Selbst wenn die Druckfarben nach Farbton und Farbstärke richtig eingestellt sind, kann es beim Flexodruck immer noch dadurch zu Farbverschiebungen kommen, daß die einzelnen Klischeezylinder unterschiedlich stark an die zugehörigen Gegendruckzylinder angestellt sind, so daß aufgrund des dem jeweiligen Achsabstand der Klischee- und Gegendruckzylinder entsprechenden Andrucks die einzelnen Rasterpunkte der flexiblen Klischees verbreitert werden und auf der zu bedruckenden Bahn eine dem jeweiligen Andruck entsprechende Fläche abdecken. Die Verhältnisse sind also so, daß die Rasterpunkte mit sich verringerndem Achsabstand und damit zunehmendem Andruck verbreitert werden und eine zunehmend größere Fläche des zu bedruckenden Materials bedecken. Damit wird der prozentuale Anteil der jeweils ausgedruckten Farbe an der bedruckten Fläche verändert, so daß sich entsprechend auch der Farbton ändert.

Aufgabe der Erfindung ist es daher, ein Verfahren zu schaffen, durch das sich ohne Veränderung des Farbtons und/oder der Farbstärke der einzelnen Druckfarben die gedruckten Farben automatisch richtig einstellen lassen.

Erfindungsgemäß wird diese Aufgabe dadurch gelöst, daß zur Bestimmung des Farbsollwerts in einem dem Farbvergleich dienenden Farbdreieck, dessen Ecken durch die Druckfarben Gelb, Magenta und Cyan festgelegt sind, der Farbort für ein von allen Druckwerken ausgedrucktes Rasterprüffeld, an dem jede der Druckfarben mit einem eigenen Farbanteil etwa zwischen 40 und 60 % beteiligt ist, bestimmt wird, daß zur Bestimmung des Ist-Wertes der Farbe aufgrund einer densitometrischen Messung die tatsächlich vorhandenen Anteile der Druckfarben in dem Prüffeld gemessen werden und aus der Messung der Farbort des Ist-Wertes in dem Farbdreieck bestimmt wird, daß aus dem Vergleich der Farbörter die Abweichungen der Ist-Werte der Farbanteile von den Sollwerten der Farbanteile jeder Farbe ermittelt werden und daß entsprechend den Abweichungen der Achsabstand des Klischeezylinders der jeweiligen Farbe zum Gegendruckzylinder geändert wird, bis der Ist- und der Soll-Wert im Farbdreieck übereinstimmen.

Vor der Einstellung der ausgedruckten Farben nach dem erfindungsgemäßen Verfahren werden beispielsweise nach dem in der DE-A-30 07 421 beschriebenen Verfahren der richtige Farbton und die richtige Farbstärke der einzelnen Druckfarben eingestellt. Hierzu wird in bekannter Weise mit einem Densitometer mit Blau-, Rot- und Grünfiltern jede Farbkastenfarbe gemessen, so daß sich aus dieser Messung die Änteile der Komplementärfarben an der Farbkastenfarbe ergeben, die der Vorlage entsprechen. Aus den Densitometermessungen läßt sich durch näherungsweise Integration die Remissionskurve ermitteln, mit der sich die gemessenen Farben eindeutig bestimmen lassen.

Aus den Farbkastenfarben, im vorliegenden Fall Gelb, Magenta und Cyan, wird ein Dreieck eines Polar-Koordinatensystems gebildet, dessen Nullpunkt durch den Unbuntpunkt bestimmt ist. Von diesem Unbuntpunkt aus können Vektoren zu den das Dreieck begrenzenden Mischungsgraden gezogen werden, so daß der Winkel des Vektors den ermischbaren Farbton angibt. Die Länge des Vektors ist ein Maß für den Buntgrad, der durch die Zumischung von Schwarz bestimmt werden kann. Der Farbpolygonzug bzw. das Farbdreieck gibt die jeweilige Farbenebene an, wobei die Farbstärke definiert ist durch die Länge des Lots auf die unterste Farbenebene, deren Koordinatennullpunkt Weiß ist. Der Koordinatennullpunkt der obersten Farbenebene ist Schwarz. In dem angegebenen System werden zur Bestimmung der gemessenen Farbe die Farbintensität durch die Länge des Vektors, der Farbton durch den Vektorwinkel und die Farbstärke durch die Länge des Lots angegeben und mit einem vorgegebenen Sollwert verglichen. Entsprechend der Abweichung von dem Sollwert wird in der in der DE-A-30 07 421 angegebenen Weise Farbkonzentrat oder Verschnitt zugegeben.

Sobald die Farbkastenfarben entsprechend den Sollwerte bildenden Vorlagen eingestellt worden sind, werden nach dem erfindungsgemäßen Verfahren die ausgedruckten Farben eingestellt. Hierzu wird zunächst in einem Farbdreieck, dessen Ecken durch die Druckfarben Gelb, Magenta und Cyan festgelegt sind, der Farbort für den Farbsollwert bestimmt, den ein von allen Druckwerken ausgedrucktes Rasterprüffeld aufweisen muß. Dieser Farbsollwert wird zweckmäßigerweise in dem Farbdreieck so festgelegt, daß jede der Druckfarben mit einem Farbanteil etwa zwischen 40 und 60 % beteiligt ist. Der Anteil aller Druckfarben sollte hinreichend groß sein, um genügend große Werte messen zu können.

Die Bestimmung des Ist-Werts der Farbe in dem tatsächlich ausgedruckten Rasterprüffeld erfolgt in bekannter Weise durch densitometrische Messungen mit Rot-, Grün- und Blaufiltern, so daß sich aus der Messung der Farbort des Ist-Wertes in dem zuvor definierten Farbdreieck bestimmen läßt. Aus dem Vergleich der Farbörter lassen sich die Abweichungen der Ist-Werte der Farbanteile von den Sollwerten der Farbanteile jeder Farbe ermitteln. Entsprechend den Abweichungen wird sodann der Achsabstand des Klischeezylinders der jeweiligen Farbe zum Gegendruckzylinder in der Weise geändert, daß der Ist- Wert und der Sollwert in dem Farbdreieck zur Übereinstimmung gebracht werden.

Nach einer bevorzugten Ausführungsform der Erfindung ist vorgesehen, daß der gemessene Ist-Wert der Farbe dadurch durch Drehung von Strahlen um den Magenta-Eckpunkt und den Cyan-Eckpunkt des Dreiecks auf den Sollwert überführbar ist, daß in dem Farbdreieck ausgehend von den Ecken durch den Schwerpunkt, der dem Schwarz-Punkt entspricht, Linien gezogen und die Vierecke, die durch die von den Ecken ausgehenden Dreieckslinien und die über den Schwerpunkt hinaus verlängerten Linien definiert sind, vollflächig von der durch den zugehörigen Dreieckseckpunkt bestimmten Farbe überdeckt werden, daß von jeder einer Farbe zugeordneten Linie des Vierecks innerhalb des Farbdreiecks, die durch die über den Schwerpunkt hinaus verlängerten Linie gebildet ist, ein abnehmender Farbkeil der Farbe des durch diese Linie geschlossenen Vierecks zu dem gegenüberliegenden Eckpunkt in dem Dreieck gebildet wird, das mit dieser Linie als Basis durch eine Dreiecksseite und die Verbindungslinie zwischen dem Schwerpunkt und dem Eckpunkt bestimmt ist, und daß das Maß der Achsabstandsänderung des Klischeezylinders von dem Gegendruckzylinder durch die Winkel bestimmt wird, die die beiden Strahlen jeweils von dem Ist-Wert zu dem Soll-Wert überstreichen. Nach dem vorstehend angegebenen Verfahren lassen sich Werte bestimmen und errechnen, die in vorteilhafter Weise durch Mikrocomputer verarbeitet werden können, so daß sich die erfindungsgemäße Farbeinstellung durch Mikrocomputer steuern läßt.

Nach einer weiteren vorteilhaften Ausgestaltung ist vorgesehen, daß als Rasterprüffeld ein Ausschnitt des gedruckten Bildes gewählt wird, der einem gewählten Sollwert mit möglichst gleichmäßiger Farbverteilung entspricht. Derartige geeignete Rasterprüffelder werden sich in allen ausgedruckten Bildern finden lassen, so daß nicht ein eigenes Rasterprüffeld vorgesehen werden muß, sondern unmittelbar in dem ausgedruckten Bild die densitometrischen Messungen zur Bestimmung des Ist-Werts vorgenommen werden können.

Nach dem erfindungsgemäßen Verfahren brauchen die Eckpunkte des Dreiecks nicht durch die Grunddruckfarben gebildet zu werden, sie können auch aus anderen Farben bestehen.

Die Erfindung wird nachstehend anhand der Zeichnung, in deren einziger Figur das Farbdreieck dargestellt ist, näher erläutert.

Der auf dem zu bedruckenden Material erzielte, Farbton wird durch die koloristischen Eigenschaften der Druckfarbe und deren Konzentration bestimmt. Erfahrungsgemäß muß der Farbton für hochqualifizierte Vierfarbenrasterdrucke in ganz bestimmten Bereichen liegen. Die entsprechenden Farbtonwerte und die Farbstärke sowie der Buntgrad wird für jede der Druckfarben Gelb, Magenta und Cyan bestimmt.

Der Farbton wird hierbei als Drehwinkel um die Grauachse des Farbkreises, die Farbstärke als Gesamtdichte und der Buntgrad als Abstand des Farbtonvektors vom schwarzen Mittelpunkt des Farbkreises definiert.

Die Zahlenwerte lassen sich aus den optischen Dichten R, G und B, die hinter den Rot-, Grün- und Blaufiltern des Densitometers gemessen werden, nach folgenden Formeln bestimmen :
Farbton = arctg (c/r) x 180/π
   c=R/(R+G+B)-1/3 r=G/(R+G+B)-1/3
Farbstärke = (R + G + B) x 10
Buntgrad = (c² + r²)^{1/2} x 100

Durch Eichung kann bestimmt werden, welche Zugaben bestimmter Druckfarben welche Änderung der Farbkennzahlen bewirken, z. B. :
Bei Gelb :
   Farbtonzahl größer als der Sollwert = Farbton zu rötlich.
   Zugabe : Gelb, grünlich
   1 Einheit entspricht x Gramm oder Dosierpumpenhüben.
   Farbtonzahl kleiner als der Sollwert = Farbton zu grünlich.
   Zugabe : Gelb, rötlich
   1 Einheit entspricht x Gramm oder Dosierpumpenhüben.
Bei Magenta :
   Farbtonzahl größer als der Sollwert = Farbton zu bläulich.
   Zugabe : Rot
   1 Einheit entspricht x Gramm oder Dosierpumpenhüben.
   Farbtonzahl kleiner als der Sollwert = Farbton zu rötlich.
   Zugabe : Magenta, bläulich
   1 Einheit entspricht x Gramm oder Dosierpumpenhüben.
Bei Cyan :
   Farbtonzahl größer als der Sollwert = Farbton zu grün.
   Zugabe : Blau, rötlich
   1 Einheit entspricht x Gramm oder Dosierpumpenhüben.
   Farbtonzahl kleiner als der Sollwert = Farbton zu rot.
   Zugabe : Blau, grünlich
   1 Einheit entspricht x Gramm oder Dosierpumpenhüben.

Der Farbstärkenwert ist von der Farbkonzentration abhängig. Die Abweichung vom Sollwert nach oben zeigt eine höhere Konzentration an, die durch Verschnittzugabe ausgeglichen werden kann. Zu niedrige Farbstärke wird durch Konzentratzugabe korrigiert.

Bei richtig eingestellter Konzentration der Druckfarbe ist die im vollflächigen Prüffeld gemessene Farbstärke von der Farbschichtdicke abhängig. Diese wird im Farbwerk durch die Anstellung der Rasterwalze an den Formzylinder bestimmt, so daß nach der gemessenen Farbstärke die Einstellung des Achsabstands über die entsprechenden Stellmotoren möglich ist.

Für den Vierfarbendruck ist außerdem die Einhaltung einer bestimmten Druckkennlinie erforderlich, d. h. daß die Anstellung des Formzylinders an den Gegendruckzylinder von besonderer Bedeutung ist. Eine Erhöhung des Anpreßdrucks führt wegen der Elastizität des Flexodruckklischees zu einer Vergrößerung des Rasterpunktes im Druck und damit zu einer Vergrößerung der prozentualen Flächenbedeckung des Druckbildes durch die Rasterpunkte. Diese darf aber die durch die Reproduktion vorgegebenen Werte nicht wesentlich über- oder unterschreiten. Andernfalls würden unerwünschte Farbverschiebungen im Druckbild entstehen.

Die Dichtewerte der ausgedruckten Farben werden an einem dreifarbig in den Grundfarben mit bekannten Rasterdeckungen gedruckten Prüffeld gemessen und die tatsächlichen Rasterbedeckungen werden berechnet. Aus der Differenz zwischen den Ist- und den Sollwerten ergeben sich die Stellbefehle für die Stellmotoren, die den Achsabstand der Klischee- und Gegendruckzylinder einstellen.

Die Art der Ermittlung der Stellbefehle für die Stellmotoren wird nachstehend anhand des Farbendreiecks Y-M-C näher erläutert. Das dargestellte Farbendreieck entsteht durch den Zusammendruck von Rasterkeilen im Dreifarbendruck. Die Eckpunkte des Dreiecks werden durch die drei Grundfarben Gelb (Y), Magenta (M) und Cyan (C) gebildet. Der Schwerpunkt dieses Dreiecks S ist der vollflächige Übereinanderdruck der Grundfarben.

Am Punkt G sind Gelb und Cyan, am Punkt R Gelb und Magenta und am Punkt V Magenta und Cyan vollflächig übereinandergedruckt, so daß G der Farbe Grün, R der Farbe Rot und V der Farbe Violett entspricht. In dem Viereck I, das durch die Eckpunkte Y, R, S und G definiert ist, ist Gelb vollflächig, Cyan in Richtung C und Magenta in Richtung R als zunehmender Rasterkeil gedruckt.

Im Viereck 11, das durch die Punkte R, M, V und S definiert ist, ist Magenta vollflächig und Gelb und Cyan mit entsprechend zunehmendem Rasterkeil gedruckt. Schließlich sind in dem Viereck 111, das durch die Punkte S, V, C und G definiert ist, Cyan vollflächig und die beiden anderen Farben mit abnehmenden bzw. zunehmenden Rasterkeilen gedruckt.

Aus dem Farbendreieck ist ersichtlich, daß beispielsweise in dem Viereck 1 der Cyan-Rasteranteil eine Funktion des Drehwinkels a um den Magenta-Punkt M und der Magenta-Rasteranteil eine Funktion des Drehwinkels β um den Cyan-Punkt C ist. Analog sind die Verhältnisse in den anderen Feldern. Damit ist jeder Punkt in dem Farbendreieck eindeutig durch zwei Winkelangaben von Strahlen definiert, die um die Magenta- und Cyan-Punkte drehbar sind. Die entsprechenden Rasterbedeckungen lassen sich berechnen, wenn die Funktionen experimentell bestimmt sind. Das in der Zeichnung dargestellte Koordinatensystem rc ist das gleiche, wie es zur Bestimmung der Maßzahlen für den Farbton, die Farbstärke und den Buntgrad benutzt wird. Damit können die Rasterbedeckungsanteile aus den optischen Dichten bestimmt werden.

Ein Beispiel für eine Messung wird nachstehend angegeben :
Das Rasterprüffeld hat folgende, am Klischee gemessene Zusammensetzung : Gelb 48 %, Magenta 50 %, Cyan 50 %.
Aus der Messung und Berechnung ergibt sich aber die Zusammensetzung : Gelb 55 %, Magenta 52 %, Cyan-45 %.

Beurteilung :
Anpreßdruck im Farbwerk Gelb zu hoch !
Anpreßdruck im Farbwerk Magenta innerhalb der Toleranz !
Anpreßdruck im Farbwerk Cyan zu niedrig !

Die Differenzen der Soll- und Istwerte sind Meßzahlen für die Anzahl der Impulse für die Stellmotoren.

In der Praxis wird das Verfahren folgendermaßen durchgeführt :
In der Druckmaschine werden die Densitometer so angebracht, daß eine Reihe von Meßmarken während des Laufs abgetastet werden können. Zur Bestimmung der Einstellung der Farbkastenfarben werden Gelb, Magenta und Cyan vollflächig ausgedruckt und gemessen.

Zur Einstellung der im Rasterfeld ausgedruckten Farben wird zur Ermittlung des Istwerts mit dem Densitometer das Rasterprüffeld gemessen, in dem die Farben Gelb, Magenta und Cyan zu jeweils etwa 40 bis 60 % vorhanden sind. Die von dem Densitometer gemessenen Dichten hinter den drei Buntfiltern werden sodann einem Prozeßrechner zugeführt.

In der Einrichtphase werden nach dem in der DE-A-3007421 beschriebenen Verfahren für die Farbwerke die Istwerte nach Farbton, Farbstärke und Buntgrad gemessen und aus dem Vergleich mit den vorgegebenen Sollwerten werden die entsprechenden Korrekturen vorgenommen.

Aus dem Soll-Ist-Wert-Vergleich der aus dem Rasterprüffeld ermittelten Rasterflächenbedeckungen werden die entsprechenden Stellbefehle für die Stellmotoren für die Anstellung des Klischeezylinders an den Gegendruckzylinder ermittelt. Während der Einrichtphase werden die Sollwerte so weit angenähert, bis nach visueller Beurteilung das gewünschte Druckbild erreicht ist. Dann werden die erreichten Istwerte als Sollwerte für den Fortdruck bestimmt. Während der Fortdruckphase werden die festgelegten Sollzahlen laufend automatisch überwacht. Die Ergebnisse können über einen Bildschirm ausgegeben werden. Die Nachsteuerung kann wie in der Einrichtphase automatisch erfolgen.

## Patentansprüche

1. Verfahren zum selbsttätigen Einstellen der von Flexodruckmaschinen mit mit Klischee- und Gegendruckzylindern versehenen Druckwerken für den Vierfarbendruck mit den Druckfarben Gelb, Magenta, Cyan und Schwarz ausgedruckten Farben, dadurch gekennzeichnet, daß zur Bestimmung des Farbsollwerts in einem dem Farbvergleich dienenden Farbdreieck, dessen Ecken durch die Druckfarben Gelb (Y), Magenta (M) und Cyan (C) festgelegt sind, der Farbort für ein von allen Druckwerken ausgedrucktes Rasterprüffeld, an dem jede der Druckfarben mit einem eigenen Farbanteil etwa zwischen 40 und 60 % beteiligt ist, bestimmt wird, daß zur Bestimmung des Ist-Werts der Farbe aufgrund einer densitometrischen Messung die tatsächlich vorhandenen Anteile der Druckfarben in dem Prüffeld gemessen werden und aus der Messung der Farbort des Istwertes in dem Farbdreieck bestimmt wird, daß aus dem Vergleich der Farbörter die Abweichungen der Istwerte der Farbanteile von den Sollwerten der Farbanteile jeder Farbe ermittelt werden und daß entsprechend den Abweichungen der Achsabstand des Klischeezylinders der jeweiligen Farbe zum Gegendruckzylinder geändert wird, bis der Ist- und der Sollwert in dem Farbdreieck übereinstimmen.

2. Verfahren nach Anspruch 1, dadurch gekennzeichnet, daß der gemessene Ist-Wert der Farbe dadurch durch Drehung von Strahlen um den Magenta-Punkt (M) und den Cyan-Punkt (C) auf den Sollwert überführbar ist, daß in dem Farbdreieck (Y, M, C) ausgehend von den Ecken durch den-Schwerpunkt (S), der dem Schwarzpunkt entspricht, Linien gezogen und die Vierecke, die durch die von den Ecken (Y, M, C) ausgehenden Dreieckslinien und die über den Schwerpunkt (S) hinaus verlängerten Linien definiert sind, vollflächig von der durch den zugehörigen Dreieckseckpunkt (Y, M, C) bestimmten Farbe überdeckt werden, daß von jeder einer Farbe zugeordneten Linie (R-S, S-V, S-G) der Vierecke innerhalb des Farbdreiecks, die durch eine der über den Schwerpunkt (S) hinaus verlängerten Linien gebildet ist, ein abnehmender Farbkeil der Farbe des durch diese Linie geschlossenen Vierecks zu dem gegenüberliegenden Eckpunkt (Y, M, C) in dem Dreieck gebildet wird, das mit dieser Linie als Basis durch eine Dreiecksseite (Y-R, R-M, M-V, V-C, C-G, G-Y) und die Verbindungslinien zwischen dem Schwerpunkt (S) und den Eckpunkten (Y, M, C) bestimmt ist, und daß das Maß der Achsabstandsänderung durch die Winkel bestimmt wird, die die beiden Strahlen jeweils von dem Istwert zum Sollwert überstreichen.

3. Verfahren nach Anspruch 1 oder 2, dadurch gekennzeichnet, daß der dem Sollwert zugeordnete Punkt in der näheren Umgebung des Schwerpunkts (S) festgelegt wird.

4. Verfahren nach einem der Ansprüche 1 bis 3, dadurch gekennzeichnet, daß als Rasterprüffeld ein Ausschnitt des gedruckten Bildes gewählt wird, der einem gewählten Sollwert mit möglichst gleichmäßiger Farbverteilung entspricht.

## Claims

1. A process for automatically adjusting the colours printed by flexographic printing machine comprising printing mechanisms having plate and impression cylinders for four-colour printing in the colours yellow, magenta, cyan and black, characterized in that the desired colour value in a colour triangle which serves for a colour comparison and has corners defined by the colours yellow (Y), magenta (M), and cyan (C) is determined in that the colour location is determined for a screen test field which has been printed by all printing mechanisms and in which the contribution of each of the colours is between about 40 and 60 %, that the actual colour value is determined in that the actual contributions of the colours in the test field are measured by a densitometric measurement and the colour location of the actual value in the colour triangle is derived from the measurement, that the colour locations are compared to determine the deviations of the actual values of the colour contributions of each colour, and that the distance between the plate cylinder for the respective colour from the impression cylinder is changed in dependence on the deviations until the actual and desired colour values in the colour triangle agree.

2. A process accordance with claim 1, characterized in that the measured actual colour value is adapted to be converted to the desired value in that rays are rotated about the magenta point (M) and the cyan point (C) in such a manner that lines are drawn in the colour triangle (Y, M, C) from the corners through the centre of gravity (S) corresponding to the black point, and the quadrangles defined by the lines extending in the triangle lines the corners (Y, M, C) and by the lines which are extended beyond the center of gravity (S) are covered in their entire areas by the colour which is determined by the associated corner (Y, M, C) of the triangle, that each line (R-S, S-V, S-G), which defines one of the quadrangles within the colour triangle and is associated with a colour and consists of one of the lines that have been extended beyond the centre of gravity (S), is used to define a colour wedge of the colour of the quadrangle which is closed by that line, which colour wedge tapers to the opposite corner (Y, M, C) in the triangle which is defined by a base consisting of said line, by a side of the triangle (Y-R, R-M, M-V, V-C, C-G, G-Y) and by the lines connecting the centre of gravity and the corners (Y, M, C) and that the extent to which the distance between the axes is changed is determined by the angles which are subtended by the two rays from the actual value to the desired value.

3. A process according to claim 1 or 2, characterized in that the point associated with the desired value is fixed in close proximity to the centre of gravity (S).

4. A process according to any of claims 1 to 3, characterized in that the screen test field is selected to consist of a portion of the printed picture, which portion corresponds to a selected desired value and in which the colour distribution is as uniform as possible.

## Revendications

1. Procédé pour le réglage automatique des couleurs imprimées par une machine d'impression flexographique comprenant des groupes d'imprimerie ayant des cylindres porte-clichés et d'impression pour l'impression quadrichrome dans les couleurs jaune, magenta, cyan et noir caractérisé par le fait que pour la détermination de la valeur de couleur théorique dans un triangle de couleur servant à la comparaison de couleurs dont les coins sont définis par les couleurs d'imprimerie jaune (Y), magenta (M) et cyan (C) le lieu de couleur pour un champ de contrôle à écran imprimé par tous les groupes d'imprimerie, auquel chacune des couleurs d'imprimerie participent par une proportion de couleur propre entre environ 40 % et 60 %, que pour la détermination de la valeur réelle de la couleur les parts effectivement présentes des couleurs d'imprimerie sont mesurées dans le champ de contrôle au moyen d'une mesure densitométrique et que le lieu de la valeur effective est déterminé dans le triangle de couleur à partir de la mesure, qu'à partir de la comparaison des lieux de couleur les écarts entre les valeurs effectives des parts de couleur et les valeurs théoriques des parts de couleur de chaque couleur sont déterminés et qu'en correspondance avec ces écarts, la distance axiale du cylindre porte-clichés de la couleur en question est modifiée par rapport au cylindre d'impression jusqu'à ce que la valeur effective et la valeur théorique concordent dans le triangle de couleur.

2. Procédé selon la revendication 1, caractérisé par le fait que la valeur effective mesurée de la couleur est adaptée pour être convertie dans la valeur théorique par là rotation de rayons autour du point de magenta (M) et le point de cyan (C) de manière à ce que des lignes sont tracées dans le triangle de couleur (Y, M, C) partant des coins et traversant le centre de gravité (S) qui correspond au point noir, et que les carrés qui sont définis par les lignes de triangle partant des coins (Y, M, C) et les lignes prolongées au-delà du centre de gravité (S) sont intégralement recouverts par la couleur qui est déterminée par le coin de triangle associé (Y, M, C), que de chaque ligne (R-S, S-V, S-G) qui définit un des carrés à l'intérieur du triangle de couleur est associée à une couleur, consiste en une des lignes qui a été prolongée au-delà du centre de gravité (S) et est utilisée pour définir un coin de couleur de la couleur du carré qui est fermé par cette ligne, coin de couleur se rétrécissant en direction du coin opposé (Y, M, C) dans le triangle qui est défini par une base formée par ladite ligne, par un côté de triangle (Y-R, R-M, M-V, V-C, C-G, G-Y) et par les lignes reliant le centre de gravité et le coin (Y, M, C) et que la mesure par laquelle la distance entre les axes est changée est déterminée par les angles qui sont balayés par les deux rayons entre la valeur effective et la valeur théorique.

3. Procédé selon les revendications 1 ou 2, caractérisé par le fait que le point associé à la valeur théorique est fixé à proximité du centre de gravité (S).

4. Procédé selon l'une des revendications 1 à 3, caractérisé par le fait que le champ de contrôle à écran est choisi de manière à être une partie de l'image imprimée, partie qui correspond à une valeur théorique sélectionnée et dans laquelle la distribution de couleur est aussi régulière que possible.
